# EUROPÄISCHE PATENTSCHRIFT

(11) **EP 0 943 764 B1**
(45) Veröffentlichungstag und Bekanntmachung des Hinweises auf die Patenterteilung: **14.07.2004**
(21) Anmeldenummer: 99105304.2
(22) Anmeldetag: 15.03.1999
(51) Int. Cl.: E05B 49/00

(54) **Türgriff und Transponder-System**
Door handle and transponder system
Poignée de porte et système transpondeur

(30) Priorität: 16.03.1998 AU PP234898; 24.12.1998 AU 9821198
(43) Veröffentlichungstag der Anmeldung: 22.09.1999
(73) Patentinhaber: Brose Schliesssysteme GmbH & Co. KG, 42369 Wuppertal (DE)
(72) Erfinder: Tihovsky, Slava Yury, AU-Murrumbeena, 3163 (AU)
(74) Vertreter: Gesthuysen, von Rohr & Eggert

(56) Entgegenhaltungen:
- WO-A-97/08648
- DE-A- 3 820 248
- DE-A- 19 617 038
- PATENT ABSTRACTS OF JAPAN vol. 097, no. 011, 28. November 1997 & JP 09 189156 A (TOKAI RIKA CO LTD), 22. Juli 1997

## Beschreibung

Die vorliegende Erfindung beschreibt einen Türgriff eines Kraftfahrzeugs mit den Merkmalen des Oberbegriffs von Anspruch 1.

Es existieren Entwicklungen für passive Fahrzeug-Zugangssysteme, bei denen berechtigte Personen Zugang zu einem Fahrzeug dadurch erhalten, daß sie einen elektronischen Schlüssel an das Fahrzeug innerhalb eines bestimmten Bereichs heranführen. Der elektronische Schlüssel, der eine Chipkarte oder ähnliches sein kann, beinhaltet normalerweise einen Transponder, der innerhalb dieses bestimmten Bereichs von der Bordelektronik erregt werden kann. Die Bordelektronik beinhaltet ein System aus Sendeempfänger und Transponder, welches so entworfen ist, daß es ein magnetisches Feld erzeugt, welches den Transponder im Schlüssel erregt. Der Sendeempfänger und der Schlüssel sind dann in der Lage Sicherheitskennungen auszutauschen, welche dazu benutzt werden können zu bestimmen, ob ein Zugang für den Träger des Schlüssels erlaubt werden soll.

Die Sendeempfänger enthalten Antennenspulen, wobei dies insbesondere Doppel-Antennenspulen sein können. Doppel-Antennenspulen, auch als Twin-Loop-Antennen bekannt, werden benutzt, um ein magnetisches Feld zu erzeugen, daß den Transponder des Schlüssels erregt. Die beiden Spulen werden so angeordnet und angesteuert, daß sie ein elliptisch polarisiertes Feld erzeugen, welches einen Transponder, der in unterschiedliche Richtungen gehalten werden kann, erregen kann. Die Reichweite des Feldes beträgt normalerweise etwa einen Meter. Die beiden Antennen werden gewöhnlich in einem Sendeempfängergehäuse untergebracht, welches entweder in einem der Stoßfänger des Fahrzeuges oder in einem Außenspiegel untergebracht ist. Für Fahrzeughersteller haben sich diese beiden Anbringungsorte jedoch als ungünstig erwiesen. Stoßfänger und Außenspiegel sind häufiger Beschädigungen ausgesetzt als irgendwelche anderen Teile. Dementsprechend verbauen Hersteller nur ungern wichtige Bestandteile der Bordelektronik an diesen Positionen. Der günstigste Ort für die Antennen ist dort, wo sich eine Person, die in das Fahrzeug einsteigen will, gewöhnlicherweise nähert, so daß dadurch der Transponder näher an die Antennen gebracht wird. Außenspiegel und vor allem Stoßfänger sind nicht Teile, denen sich eine Person beim Einstieg normalerweise nähert.

Die DE 38 20 248 A1 beschreibt ein schlüsselloses Betätigungssystem für eine Fahrzeugverriegelungsvorrichtung, das mit einer Rahmenantenne arbeitet. Hierbei kann die Rahmenantenne aus einer Antennenanordnung mit zwei Antennen bestehen. Die Rahmenantenne ist an einer der Scheiben des Fahrzeuges oder an einem Außenspiegel vorgesehen.

Die den Ausgangspunkt der vorliegenden Erfindung bildende JP-A-09 189 156 beschreibt ein Transpondersystem, das in den Türgriff eines Kraftfahrzeugs integriert ist. Das Transpondersystem weist eine einzige Antenne für einen personenseitig mitgeführten Transmitter auf. Auf die Vorteile eines Doppel-Antennensystems wird nicht zurückgegriffen.

Der vorliegenden Erfindung liegt das Problem zugrunde, eine Optimierung des Türgriffs hinsichtlich der Integration eines Doppel-Anntennensystems zu erreichen.

Das zuvor genannte Problem wird bei einem Türgriff gemäß dem Oberbegriff von Anspruch 1 durch die Merkmale des kennzeichnenden Teils von Anspruch 1 gelöst. Vorteilhafte Weiterbildungen sind Gegenstand der Unteransprüche.

Mit der beanspruchten Anordnung von zwei voneinander getrennten Antennen im Türgriff gelingt eine Optimierung der Türgriffanordnung unter besonderer Berücksichtigung der Relativanordnung der beiden Antennen eines Doppel-Antennensytems wie es für ein Transpondersystem der in Rede stehenden Art benötigt wird. Das von den Antennen der erfindungsgemäßen Antennenanordnung realisierte Feld ist elliptisch polarisiert.

Nach bevorzugter Lehre des Anspruchs 2 ist eine besondere Anordnung der Antennen vorgesehen.

Bevorzugte Realisierungen der vorliegenden Erfindung werden anschließend mit Bezug auf die beiliegenden Zeichnungen als Beispiel beschrieben. In der Zeichnung zeigt:
- Fig. 1: eine Draufsicht eines Türgriffteils in einer ersten bevorzugten Realisierung,
- Fig. 2: einen Schnitt A-A aus Fig. 1,
- Fig. 3: einen Schnitt B-B aus Fig. 2,
- Fig. 4: einen Schaltplan eines Sendeempfängers einer ersten bevorzugten Realisierung,
- Fig. 5: eine Draufsicht eines Türgriffteils einer zweiten bevorzugten Realisierung,
- Fig. 6: einen Schnitt A-A aus Fig. 5,
- Fig. 7: einen Schnitt B-B aus Fig. 5,
- Fig. 8: einen Schaltplan eines Sendeempfängers eines zweiten bevorzugten Realisierung und
- Fig. 9: eine schematische perspektivische Teilansicht eines Türgriffs.

Ein Türgriff 2, wie in den Figuren 1 bis 3 gezeigt, besitzt ein erstes Ende 4 mit einer Lagerbettung 6, um die sich der Griff 2 verschwenken kann, wenn er am Kraftfahrzeug angebracht ist. Ein zweites Ende 8 des Griffes 2 enthält einen Anschlag 10, der normalerweise an der Fahrzeugtür anliegt, wenn der Griff 2 nicht verschwenkt wird. Zwischen den beiden Enden 4 und 8 befindet sich mittig ein Greifprofil 12, das so gestaltet ist, daß eine Person es bequem ergreifen kann, um den Griff 2 zum Öffnen der Fahrzeugtür zu verschwenken. Der Greifprofil-Abschnitt 12 ist ausgehöhlt oder zurückgesetzt, so daß ein Hohlraum 14 entlang der Länge des Greifprofils 12 entsteht. Der Hohlraum 14 wird benutzt, um Teile eines Sendeempfängers eines Transpondersystems des Fahrzeuges unterzubringen. Das Transpondersystem stellt einen Teil eines passiven Fahrzeugzugangssystems des Fahrzeuges dar. Die Bauteile sind in dem Hohlraum 14 versiegelt untergebracht, eine Abdeckkappe für den Abschnitt des Greifprofils 12 ist in den Figuren nicht gezeigt.

Zu den Bauteilen, die im Griffprofil-Abschnitt 12 untergebracht sind, zählen unter anderem zwei Antennen 20, 22 für den Sendeempfänger. Die erste Antenne 20 ist eine Luftspule mit flacher Mehrfachwindung (Spule 24), die in dem Hohlraum 14 an der Bodenfläche 26 angebracht oder aufgedruckt ist. Die Spule 24 kann zum Beispiel auf eine Folie oder auf eine Platine gedruckt sein. Mit der Spule 24 ist ein Kondensator 28 der Antenne 20 verbunden, wobei der Kondensator 28 auf Resonanz mit der Induktivität und dem Widerstand der Spule 24 abgestimmt wird. Die zweite Antenne 22 besteht aus einer Mehrfachwicklung (Drahtspule 30), die über zwei Ferritstäbe 32, wie in Figur 9 gezeigt, gewickelt sind. Die Drahtspule 30 ist mit dem Ausgang der Verstärkerstufe 33 des Sendeempfängers 34, wie in Figur 4 gezeigt, verbunden.

Der Ferritkern 32 und die Antenne 22 überlagern die erste Antenne 20 mit einem Abstand 36, der so gewählt wird, daß eine maximale magnetische Kopplung zwischen den beiden Antennen 20, 22 erzielt wird, wenn die zweite Antenne 22 durch den Sendeempfänger 34 angesteuert wird. Die zweite Antenne 22 wird deshalb dazu benutzt, die erste Antenne 20 zu erregen, welche mit Hilfe des Kondensators 28 auf Resonanz abgeglichen wird, so daß auch hierdurch die magnetische Kopplung oder die Induktanz zwischen den beiden Antennen 20 und 22 verstärkt wird.

Um ein elliptisch polarisiertes magnetisches Feld zur Erregung des Transponders des Transpondersystems zu erzeugen, müssen die magnetischen Felder, die von den beiden Antennen 20, 22 erzeugt werden, im wesentlichen rechtwinklig zueinander sein, wobei eine 90° Phasenverschiebung zwischen den Strömen durch die Antennenspulen 24, 30 bestehen muß. Die physikalische Beziehung zwischen den beiden Spulen 24, 30 stellt sicher, daß deren magnetische Felder im wesentlichen rechtwinklig zueinander sind und die Phasenverschiebung von 90° durch die magnetische Kopplung oder die Induktanz der beiden Antennen 20, 22 und der Resonanzschaltung der ersten Antenne 20 erzeugt wird. Die Reichweite des magnetischen Feldes, das die beiden Antennen 20, 22 erzeugen, beträgt zwischen einem und zwei Metern. Das magnetische Feld rotiert synchron mit der Periode der Antennenströme.

Durch die beiden Ferritstäbe 32 kann die zweite Antenne 22 bedeutend kleiner sein, ohne daß die erzeugte magnetische Flußdichte geringer wäre, wodurch die rechtwink lig zueinander stehenden magnetischen Felder innerhalb des begrenzten Raumes im Greifprofil-Abschnitt 12 des Türgriffes 2 erzeugt werden können.

Um die Reichweite der Antennen 20, 22 weiter zu vergrößern, können die Verluste, die durch die magnetische Kopplung zwischen den Antennen 20, 22 entstehen, dadurch verringert werden, daß man die Antennen 20, 22 getrennt voneinander ansteuert und keine magnetische Kopplung mehr zwischen den Antennen 20, 22 hat. Eine Realisierung davon ist der Türgriff 2, wie in den Figuren 5 bis 7 gezeigt.

Der Türgriff 2 weist das gleiche Greifprofil 12 auf mit der Ausnahme, daß die zweite Antenne 22 direkt im Zentrum der ersten Antenne 20 über derselben angeordnet ist, um zu gewährleisten, daß nur eine minimale Kopplung zwischen den Magnetfeldern der beiden Antennen 20, 22 besteht. Die erste Antenne 20 hat hier keinen Kondensator 28. Sie wird durch eine zweite Endstufe einer Doppel-Antennenschaltung 33 des Sendeempfängers 38 angesteuert wird, wie in Figur 8 gezeigt. Die Anordnung der Antennen 20, 22 ist dabei immer noch so, daß die von den Antennen 20, 22 erzeugten Felder im wesentlichen rechtwinklig zueinander stehen. Um die 90° Phasenverschiebung zwischen den Spulenströmen der Spulen 24 und 30 zu erhalten, erzeugen die beiden Endstufen der Doppel-Antennenschaltung 33 Ströme, die um 90° in der Phase verschoben sind. Durch die Anordnung der zweiten Antenne 22 direkt über der ersten Antenne 20 ist es möglich, den Hohlraum 14 in dem Greifprofil-Abschnitt 12 zu verkleinern.

Gemäß der oben stehenden Beschreibung beinhaltet der Türgriff 2 nur die beiden Antennen 20, 22 des Sendeempfängers 34, der Griff 2 kann jedoch auch so konstruiert sein, daß er zusätzlich elektronische Bauteile des Sendeempfängers 34 oder sogar alle Bestandteile des Sendeempfängers 34 enthalten kann, da die verbleibenden Bauteile im Vergleich mit den Antennen 20, 22 nur einen sehr kleinen Raum in Anspruch nehmen.

Eine Person, die versucht, in ein Fahrzeug zu steigen, nähert sich normalerweise einem Türgriff 2, insbesondere dem Griff der Fahrertür. Aus diesem Grund eignet sich ein Türgriff 2 besonders für die Unterbringung der Spulen 24, 30. Der Türgriff 2 ist außerdem ein wesentlich robusteres Bauteil als ein Außenspiegel oder der Stoßfänger.

Der Türgriff 2 jedoch stellt nur wenig Raum zur Unterbringung der Doppelantennen-Einheit zur Verfügung; die Konstruktion der oben beschriebenen Türgriffe 2 überkommt jedoch dieses Problem.

## Patentansprüche

1. Türgriff (2) eines Kraftfahrzeugs mit zwei Enden (4, 8) und einem zentralen Griffprofilabschnitt (12) zwischen den beiden Enden (4, 8),
wobei das Kraftfahrzeug ein Transpondersystem mit fahrzeugseitiger Antennenanordnung (20, 22) und personenseitigem Transponder (34), vorzugsweise in einem passiven Fahrzeugzugangssystem, aufweist,
**dadurch gekennzeichnet,**
**daß** die Antennenanordnung (20, 22) zwei voneinander getrennte Antennen (20, 22) aufweist und beide Antennen (20, 22) im Türgriff (2) integriert sind,
**daß** die Antennen (20, 22) im zentralen Griffprofilabschnitt (12) des Türgriffes (2) untergebracht sind und
**daß** die Antennen (20, 22) relativ zueinander so angeordnet sind, daß sie ein elliptisch polarisiertes magnetisches Feld zur Erregung des personenseitigen Transponders (34) erzeugen.

2. Türgriff nach Anspruch 1, **dadurch gekennzeichnet, daß** die erste Antenne (20) eine Luftspule mit einer flachen Mehrfachwicklung (24) aufweist, die im zentralen Griffprofilabschnitt (12) an einer Bodenfläche (26) eines Hohlraums (14) angeordnet ist, und
daß die zweite Antenne (22) einen Kern (32) aus magnetisch leitendem Material und eine darauf gewickelte Mehrfachwicklung (30) aufweist, die ebenfalls im Hohlraum (14) des Griffprofilabschnitts (12) angeordnet sind, und
daß die Ebene der Mehrfachwicklung (30) der zweiten Antenne (22) etwa rechtwinklig zur Ebene der Mehrfachwicklung (24) der ersten Antenne (20) liegt.

3. Türgriff nach Anspruch 2, **dadurch gekennzeichnet, daß** der Kern (32) der zweiten Antenne (22) ein Ferritkern ist.

4. Türgriff nach Anspruch 3, **dadurch gekennzeichnet, daß** der den Kern (32) bildende Ferritkern aus zwei Ferritstäben (32a, 32b) besteht.

5. Türgriff nach einem der Ansprüche 1 bis 4, **dadurch gekennzeichnet, daß** die zweite Antenne (22) die erste Antenne (20) derart überlagernd angeordnet ist, daß eine maximale magnetische Kopplung zwischen den beiden Antennen (20, 22) erzielt wird.

6. Türgriff nach einem der Ansprüche 1 bis 4, **dadurch gekennzeichnet, daß** die zweite Antenne (22) direkt im Zentrum der ersten Antenne (20) über der ersten Antenne (20) angeordnet ist, so daß gewährleistet ist, daß nur eine minimale Kopplung zwischen den Magnetfeldern der beiden Antennen (20, 22) besteht.

7. Türgriff nach einem der Ansprüche 1 bis 6, **dadurch gekennzeichnet, daß** die Spulen (24; 30) der beiden Antennen (20; 22) mit Strömen angesteuert werden, die um 90° phasenverschoben sind.

8. Türgriff nach einem der Ansprüche 1 bis 7, **dadurch gekennzeichnet, daß** auch eine Verstärkerstufe (33) zur Ansteuerung der beiden Antennen (20, 22) im Türgriff (2) angeordnet ist.

9. Türgriff nach Anspruch 8, **dadurch gekennzeichnet, daß** die Verstärkerstufe (33) Teil eines Sendeempfängers (34) des Transpondersystems ist und der Sendeempfänger (34) im Türgriff angeordnet ist.

## Claims

1. A door handle (2) for a motor vehicle with two ends (4, 8) and a central handle profile section (12) between the two ends (4, 8),
wherein the motor vehicle is equipped with a transponder system consisting of a vehicle antenna arrangement (20, 22) and a personal transponder (34), preferably in a passive vehicle access system,
**characterized in that** the antenna arrangement (20, 22) comprises two separate antennas (20, 22) and both antennas (20, 22) are integrated into the door handle (2),
**in that** the antennas (20, 22) are accommodated in the central handle profile section (12) of the door handle (2),
and **in that** the antennas (20, 22) are arranged relative to one another in such a way that they generate an elliptically polarized magnetic field for exciting the personal transponder (34).

2. The door handle according to Claim 1, **characterized in that** the first antenna (20) contains an air-core coil with a flat multiplex winding (24) which is arranged in the central handle profile section (12) on a bottom surface (26) of a cavity (14),
**in that** the second antenna (22) contains a core (32) of magnetically conductive material with a multiplex winding (30) wound thereon which is also arranged in the cavity (14) of the handle profile section (12),
and **in that** the plane of the multiplex winding (30) of the second antenna (22) lies about perpendicular to the plane of the multiplex winding (24) of the first antenna (20).

3. The door handle according to Claim 2, **characterized in that** the core (32) of the second antenna (22) consists of a ferrite core.

4. The door handle according to Claim 3, **characterized in that** the ferrite core that forms the core (32) consists of two ferrite rods (32a, 32b).

5. The door handle according to one of Claims 1-4, **characterized in that** the second antenna (22) is arranged such that it superimposes the first antenna (20), namely in such a way that a maximum magnetic coupling is achieved between the two antennas (20, 22).

6. The door handle according to one of Claims 1-4, **characterized in that** the second antenna (22) is arranged above the first antenna (20), namely directly in the center of the first antenna (20), such that only a minimal coupling between the magnetic fields of the two antennas (20, 22) is ensured.

7. The door handle according to one of Claims 1-6, **characterized in that** the coils (24; 30) of the two antennas (20; 22) are controlled with currents that are in phase quadrature.

8. The door handle according to one of Claims 1-7, **characterized in that** an amplification stage (33) is also arranged in the door handle (2) in order to control the two antennas (20, 22).

9. The door handle according to Claim 8, **characterized in that** the amplification stage (33) forms part of a transceiver (34) of the transponder system, and **in that** the transceiver (34) is arranged in the door handle.

## Revendications

1. Poignée de porte (2) d'un véhicule automobile comportant deux bouts (4, 8) et une section profilée centrale de poignée (12) entre les deux bouts (4, 8),
le véhicule automobile présentant un système transpondeur avec un dispositif à antennes (20, 22) côté véhicule et un transpondeur (34) côté personnes, de préférence dans un système passif d'accès au véhicule,
**caractérisée en ce que**
le dispositif à antennes (20, 22) présente deux antennes (20, 22) séparées l'une de l'autre et que les deux antennes (20, 22) sont intégrées dans la poignée de porte (2),
que les antennes (20, 22) sont logées dans la section profilée centrale de poignée (12) de la poignée de porte (2) et
que les antennes (20, 22) sont disposées l'une par rapport à l'autre de manière à générer un champ magnétique polarisé en ellipse afin d'exciter le transpondeur côté personnes (34).

2. Poignée de porte selon la revendication 1, **caractérisée en ce que** la première antenne (20) présente une bobine à air à enroulement multiple plat (24), qui est disposée dans la section profilée centrale de poignée (12) sur une surface de fond (26) d'une cavité (14) et
que la deuxième antenne (22) présente un noyau (32) en matériau conducteur de magnétisme et un enroulement multiple (30) enroulé dessus, qui sont également disposés dans la cavité (14) de la section profilée centrale de poignée (12) et
que le plan de l'enroulement multiple (30) de la deuxième antenne (22) est approximativement orthogonal au plan de l'enroulement multiple (24) de la première antenne (20).

3. Poignée de porte selon la revendication 2, **caractérisée en ce que** le noyau (32) de la deuxième antenne (22) est un noyau en ferrite.

4. Poignée de porte selon la revendication 3, **caractérisée en ce que** le noyau en ferrite composant le noyau (32) consiste en deux barres de ferrite (32a, 32b).

5. Poignée de porte selon l'une quelconque des revendications 1 à 4, **caractérisée en ce que** la deuxième antenne (22) est disposée superposée sur la première antenne de manière à obtenir un couplage magnétique maximal entre les deux antennes (20, 22).

6. Poignée de porte selon l'une quelconque des revendications 1 à 4, **caractérisée en ce que** la deuxième antenne (22) est disposée directement au centre de la première antenne (20) au dessus de la première antenne (20), de manière à ce qu'il soit garanti qu'il n'existe qu'un couplage minimal entre les champs magnétiques des deux antennes (20, 22).

7. Poignée de porte selon l'une quelconque des revendications 1 à 6, **caractérisée en ce que** les bobines (24, 30) des deux antennes (20, 22) sont commandées au moyen de courants qui sont déphasés de 90°.

8. Poignée de porte selon l'une quelconque des revendications 1 à 7, **caractérisée en ce qu'**également un niveau amplificateur (33) est disposé dans la poignée de porte (2) pour commander les deux antennes (20, 22).

9. Poignée de porte selon la revendication 8, **caractérisée en ce que** le niveau amplificateur (33) fait partie d'un émetteur-récepteur (34) du système transpondeur et que l'émetteur-récepteur (34) est disposé dans la poignée de porte.
